# EUROPÄISCHE PATENTSCHRIFT

(11) **EP 0 689 574 B1**
(45) Veröffentlichungstag und Bekanntmachung des Hinweises auf die Patenterteilung: **11.06.1997**
(21) Anmeldenummer: 94908964.3
(22) Anmeldetag: 08.03.1994
(51) Int. Cl.: C10J 3/66, C10J 3/58

(54) **VERFAHREN UND EINRICHTUNG ZUM ENTSORGEN VON ABFALL**
WASTE DISPOSAL PROCESS AND DEVICE
PROCEDE ET DISPOSITIF D'ELIMINATION DE DECHETS

(30) Priorität: 17.03.1993 DE 4308551
(43) Veröffentlichungstag der Anmeldung: 03.01.1996
(73) Patentinhaber: SIEMENS AKTIENGESELLSCHAFT, 80333 München (DE)
(72) Erfinder: BERWEIN, Heinz-Jürgen, D-91315 Höchstadt (DE); BAUMGÄRTEL, Gerd, D-91341 Röttenbach (DE)
(86) Internationale Anmeldenummer: DE9400255
(87) Internationale Veröffentlichungsnummer: WO9421751

(56) Entgegenhaltungen:
- EP-A- 0 120 397
- EP-A- 0 523 815
- EP-A- 0 545 241
- EP-A- 0 563 777

## Beschreibung

Die Erfindung betrifft ein Verfahren zum Entsorgen von Abfall, wobei der Abfall verschwelt wird, so daß Schwelgas und fester Schwelreststoff anfallen, wobei das Schwelgas verbrannt wird, und wobei der Schwelreststoff in eine grobe und eine feine Fraktion aufgeteilt wird. Die Erfindung betrifft auch eine Einrichtung zum Entsorgen von Abfall mit einer Abfallzuführvorrichtung, die in eine Schweltrommel mündet, von der eine Schwelgasableitung und eine Schwelreststoffableitung ausgehen, wobei die Schwelgasableitung mit einer Brennkammer in Verbindung steht, die einen Rauchgasausgang hat, und wobei die Schwelreststoffableitung mit einer Trennvorrichtung verbunden ist, die Ableitungen für eine grobe und eine feine Fraktion aufweist.

Ein solches Verfahren und eine solche Einrichtung zur thermischen Abfallentsorgung sind aus der Europaischen Patentschrift 0 302 310 B1 bekannt. Diese Einrichtung weist eine Schweltrommel auf, in die der zu entsorgende Abfall eingebracht wird. Der Abfall wird dort verschwelt, und es werden Schwelgas und ein fester Schwelreststoff abgegeben. Das Schwelgas wird direkt einer Brennkammer zugeführt. Der Schwelreststoff wird in eine grobe und in eine feine Fraktion aufgeteilt, und die feine Fraktion wird, gegebenenfalls nach einem Mahlvorgang, wie das Schwelgas in die Brennkammer eingespeist. Dort werden die eingespeisten Stoffe bei hoher Temperatur verbrannt. Dabei entsteht schmelzflüssige Schlacke, die in ein Wasserbad abgeleitet wird. Außerdem wird Rauchgas abgegeben, das einer Rauchgasreinigung unterzogen wird.

Aus der DE 38 28 534 A1 ist ein Verfahren zur thermischen Abfallentsorgung bekannt, bei dem nach dem Schwelvorgang ein Teil des Schwelreststoffes gemahlen und dann als Staub vergast wird. Von einem Vergaser werden ein Rohgas, das eine Turbine treibt, und ein Vergasungsreststoff, der in einer Hochtemperaturfeuerung verbrannt wird, abgegeben. Der Vergaser dient nur dazu, das Rohgas zu erzeugen. Alle festen Stoffe müssen vom Vergaser der Hochtemperaturfeuerung zugeführt werden. Die Vorrichtung zur Hochtemperaturfeuerung muß daher fast genauso groß dimensioniert sein, als wenn zwischen der Verschwelungsvorrichtung und der Hochtemperaturfeuerung kein Vergaser zwischengeschaltet wäre.

Aus der EP 0 523 815 A1 ist ein Verfahren zum Herstellen eines Synthese- oder Brenngases aus Pyrolysekoks bekannt, der bei der Verschwelung von Abfallstoffen entsteht. Dieses Synthese- oder Brenngas wird gereinigt und kann dann als Energieträger in einem Kraftwerk verwendet werden. Ein Verfahren und eine Vorrichtung zum Herstellen von Synthesegas aus einem Pyrolysereststoff, der bei der Verschwelung von Reststoffen, beispielsweise Verpackungsmaterialien entsteht, ist auch aus der nachveröffentlichten EP 0 563 777 A2 bekannt. Auch in diesem Fall wird das Synthesegas vor seiner weiteren Verwendung einem Reinigungsprozeß unterworfen. Bei den aus diesen beiden Druckschriften bekannten Verfahren steht somit nicht eine kostengünstige und möglichst vollständige Beseitigung von Abfallstoffen sondern die Erzeugung eines Energieträgers im Vordergrund.

Der Erfindung lag die Aufgabe zugrunde, ein Verfahren der eingangs genannten Art zum Entsorgen von Abfall anzugeben, das im Vergleich zum Bekannten kostengünstiger durchgeführt werden kann. Außerdem sollte eine Einrichtung der eingangs genannten Art angegeben werden, die im Vergleich zum Bekannten kostengünstiger erstellt werden kann. Insbesondere sollten beim Verfahren und/oder bei der Einrichtung kleinere Rauchgasmengen anfallen.

Die Aufgabe, ein kostengünstiges Verfahren anzugeben, wird gemäß der Erfindung dadurch gelöst, daß die feine Fraktion einer Vergasung unterzogen wird, daß die Temperatur dabei oberhalb der Schmelztemperatur derjenigen Stoffe liegt, die der Vergasung unterzogen werden und die nicht brennbar sind, so daß Synthesegas und schmelzflüssige Schlacke anfallen, und daß das Synthesegas ungereinigt verbrannt wird.

Dadurch, daß die feine Fraktion des Schwelreststoffes zunächst vergast wird und dann nur das dabei gebildete Synthesegas verbrannt wird, kommt man vorteilhafterweise mit einer kleinen Brennkammerkapazität aus. Es wird nämlich schon beim Vergasungsprozeß gewährleistet, daß aufgrund der hohen Temperatur alle nicht brennbaren Stoffe der feinen Fraktion schmelzflüssig werden und als schmelzflüssige Schlacke aus dem Vergaser abgeschieden werden. Nur die brennbaren Stoffe der feinen Fraktion, z.B. alle kohlenstoffhaltigen Stoffe, werden vergast und später verbrannt. Die der Schlacke entsprechende Menge der feinen Fraktion des Schwelreststoffes gelangt folglich nicht in die Brennkammer. Im übrigen wird bei dem Verfahren nach der Erfindung vorteilhafterweise ausschließlich Gas verbrannt. Dadurch bedingt, daß einerseits nur Gase und keine festen Stoffe und andererseits relativ kleine Mengen verbrannt werden, fallen auch nur wenig Rauchgase an, die im allgemeinen gereinigt und dann abgegeben werden. Darin ist ein besonderer Vorteil zu sehen.

Das Synthesegas kann separat, beispielsweise aber auch zusammen mit dem Schwelgas aus der Schweltrommel verbrannt werden. Im letzten Fall ist nur eine einzige Brennkammer erforderlich, die wegen der Abtrennung der Schlacke im Vergasungsprozeß klein und kostengünstig ausgeführt werden kann.

Die Verbrennung kann beispielsweise unter Zuführung von mit Sauerstoff angereicherter Luft erfolgen. Dadurch wird der Verbrennungsprozeß verbessert. Es kann auch reiner Sauerstoff zugeführt werden.

Beispielsweise wird der feinen Fraktion des Schwelreststoffes bei der Vergasung entweder mit Sauerstoff angereicherte Luft oder sogar reiner Sauerstoff zugeführt. Dadurch erhält man den Vorteil, daß man im Vergaser eine für den Vergasungsvorgang optimale Temperatur erzielen kann. Die mit Sauerstoff angereicherte Luft kann beispielsweise 70 % Sauerstoff enthalten. Zur Vergasung kann im Vergaser beispielsweise eine Temperatur von ungefähr 2000°C gegeben sein.

Dadurch, daß mit Sauerstoff angereicherte Luft oder sogar reiner Sauerstoff in den Vergasungsprozeß eingespeist werden, erzielt man im Vergaser eine hohe Temperatur mit einer vergleichsweise kleinen Energiezufuhr von außen. Trotzdem kann die Vergasung bei Sauerstoffmangel erfolgen, wenn entsprechend kleine Luftmengen oder Sauerstoffmengen in den Vergaser eingespeist werden.

Nach einem Vergasungsprozeß unter Sauerstoffmangel besteht das Synthesegas zu einem großen Teil aus Kohlenstoffmonoxid, das anschließend verbrannt werden kann.

Beispielsweise wird das von der Schweltrommel abgegebene Schwelgas gewaschen. Das gewaschene Schwelgas wird dann verbrannt, und der beim Waschen abgesonderte Schlamm kann vergast werden. Damit wird der Vorteil erzielt, daß nur wenig feste Stoffe in die Brennkammer gelangen. Bereits bedingt durch den vorgeschalteten Vergaser werden ihr keine festen Bestandteile des Schwelreststoffes zugeführt. Da in der Brennkammer nur Gase verbrannt werden, kommt man vorteilhafterweise mit einer einfach konstruierten, kleinen und kostengünstigen Brennkammer aus.

Beim Verbrennen von Synthesegas und Schwelgas fällt Rauchgas an; dieses kann bei einer Rauchgasreinigung von Staub befreit werden. Dieser Staub wird beispielsweise dem ohnehin vorhandenen Vergaser zugeführt und dort vergast. Dadurch ist gewährleistet, daß der Staub aus dem Rauchgas in die schmelzflüssige Schlacke eingebunden wird.

Die schmelzflüssige Schlacke wird beispielsweise von einem Vergaser aus in ein Wasserbad eingeleitet. Dort entsteht ein Schmelzgranulat, das für die Umwelt ungefährlich ist und beispielsweise als Baumaterial verwendet werden kann.

Die Aufgabe, eine kostengünstige Einrichtung zum Entsorgen von Abfall anzugeben, wird gemäß der Erfindung dadurch gelöst, daß die Ableitung der Trennvorrichtung für die feine Fraktion mit einem Vergaser verbunden ist, von dem eine Synthesegasableitung, die direkt mit einer Brennkammer verbunden ist, und eine Schlackeableitung ausgehen.

Durch das Einfügen des Vergasers, in dem die Temperatur so hoch ist, daß schmelzflüssige Schlacke abgegeben wird, wird der Vorteil erzielt, daß außer dem Schwelgas nur Synthesegas einer Brennkammer zugeführt werden muß. Man kommt daher mit einer kleinen und damit kostengünstigen Brennkammer aus. Das ist darauf zurückzuführen, daß einerseits die festen Bestandteile der feinen Fraktion des Schwelreststoffes schon im Vergaser abgetrennt werden und daß andererseits der Brennkammer fast nur Gase zugeführt werden. Das hat auch zur Folge, daß wenig Rauchgas anfällt, das ja - bevorzugt nach einer Rauchgasreinigung - abgegeben werden muß. Folglich kommt man mit einer kleineren Rauchgasreinigungsvorrichtung aus. Es können auch zwei kleine Brennkammern, die eine für Schwelgas und die andere für Synthesegas, vorhanden sein.

Die Schwelgasableitung der Schweltrommel und die Synthesegasableitung des Vergasers können in getrennte Brennkammern oder in dieselbe Brennkammer einmünden.

Der Vergaser weist beispielsweise eine Zuführleitung für mit Sauerstoff angereicherte Luft oder für reinen Sauerstoff auf.

Durch die Sauerstoffzufuhr wird eine hohe Temperatur im Vergaser gewährleistet.

Die Schwelgasableitung der Schweltrommel kann mit einem ersten Gaswäscher verbunden sein, von dem eine Leitung für gewaschenes Schwelgas und eine Leitung für Schlamm ausgehen. Die Leitung für das gewaschene Schwelgas kann mit der Brennkammer und die Leitung für den Schlamm mit dem Vergaser verbunden sein. Dadurch ist gewährleistet, daß das Schwelgas vor dem Eintritt in die Brennkammer gereinigt wird. Der abgetrennte Schlamm kann beseitigt oder bevorzugt zusammen mit dem Feinanteil des Schwelreststoffes im Vergaser vergast werden. Die Brennkammer ist dadurch weitgehend freigehalten von festen Stoffen, so daß eine einfache Ausführung der Brennkammer ausreicht.

Am Rauchgasausgang der Brennkammer ist bevorzugt eine Rauchgasreinigungsvorrichtung angeschlossen, deren Staubausgang beispielsweise mit dem Vergaser verbunden ist. Damit wird vorteilhafterweise Staub aus dem Rauchgas in den Vergaser eingebracht, wo er, sofern er nicht vergast wird, in die schmelzflüssige Schlacke eingebunden wird.

Dem Rauchgasausgang kann beispielsweise ein Wärmetauscher nachgeschaltet sein, um Wärmeenergie aus dem heißen Rauchgas zu gewinnen.

Die Schlackeableitung des Vergasers kann in einen Wasserbehälter führen, so daß dort ein Schmelzgranulat gebildet wird, das beispielsweise als Baumaterial dienen kann.

Mit dem Verfahren und der Einrichtung nach der Erfindung wird der Vorteil erzielt, daß die feine Fraktion des Schwelreststoffes und gegebenenfalls auch Schlämme und Stäube zunächst vergast werden, wodurch ein brennbares Synthesegas und ein Schmelzgranulat anfallen. Das Schmelzgranulat kann als Rohstoff verwendet werden. Das Synthesegas wird separat oder zusammen mit dem Schwelgas aus der Schweltrommel verbrannt. Da keine festen Stoffe verbrannt werden müssen, kommt man vorteilhafterweise mit einer einfach konstruierten, kleinen und kostengünstigen Brennkammer aus. Folglich fällt auch wenig Rauchgas an, das abgegeben werden muß, und man benötigt nur eine kleine Rauchgasreinigungsvorrichtung.

Ein Ausführungsbeispiel einer Einrichtung zum Entsorgen von Abfall nach der Erfindung, mit der das Verfahren nach der Erfindung durchgeführt werden kann, wird anhand der Zeichnung näher erläutert.

Der zu entsorgende Abfall A wird über eine Abfallzuführvorrichtung la einer Schweltrommel 1 zugeführt, wo er verschwelt und dabei in Schwelgas SG und Schwelreststoff SR aufgeteilt wird. Eine Schwelgasableitung 2, 2' verbindet die Schweltrommel 1 mit einer Brennkammer 3. Eine Schwelreststoffableitung 4 verbindet die Schweltrommel 1 mit einer Trennvorrichtung 5, in der der Schwelreststoff SR in eine grobe Fraktion GR und eine feine Fraktion FR aufgeteilt wird. Die grobe Fraktion GR beinhaltet im wesentlichen Metallteile, Glas und Steine. Die feine Fraktion FR beinhaltet im wesentlichen kohlenstoffhaltigen Schwelreststoff. Die Trennvorrichtung 5 kann als Sieb ausgebildet sein. Von der Trennvorrichtung 5 geht eine Ableitung 5a für die grobe Fraktion GR und eine Ableitung 6 für die feine Fraktion FR des Schwelreststoffes SR aus. Die Ableitung 6 für die feine Fraktion FR führt zu einem Vergaser 7.

Der Vergaser 7 muß nur zur Inbetriebnahme der Einrichtung extern beheizt werden. Während des laufenden Betriebes wird eine Teilmenge des zugeführten Gutes verbrannt, was die notwendige Wärmeenergie zur Vergasung des verbleibenden kohlenstoffhaltigen Gutes liefert. Dem Vergaser 7 wird über eine Luftzuleitung 8 mit Sauerstoff angereicherte Luft L oder reiner Sauerstoff zugeführt. Dadurch erreicht man im Vergaser 7 eine sehr hohe Temperatur, die 2000 °C betragen kann. Bei dieser Temperatur, die oberhalb des Schmelzpunktes aller nichtbrennbaren zugeführten Stoffe liegt, wird die zugeführte feine Fraktion FR des Schwelreststoffes SR in schmelzflüssige Schlacke S und ein Synthesegas SY umgewandelt. Da die zugeführte Luftmenge im Vergleich zur Schwelreststoffmenge klein gehalten wird, erfolgt die Vergasung unter Sauerstoffmangel, so daß das Synthesegas SY im wesentlichen aus Kohlenstoffmonoxid besteht. Die schmelzflüssige Schlacke S wird über eine Schlackeableitung 9 aus dem Vergaser 7 abgelassen und gelangt in einen Wasserbehälter 10, wo sich ein Schmelzgranulat bildet. Das Schmelzgranulat kann als Rohstoff verwendet werden.

Das Synthesegas SY verläßt den Vergaser 7 über eine Synthesegasableitung 11, die zur Brennkammer 3 führt. In der Brennkammer 3 wird das Synthesegas SY im vorliegenden Fall zusammen mit dem Schwelgas SG verbrannt. Auch eine getrennte Verbrennung der Gase SG und SY ist möglich. Da der Brennkammer 3 nur Gase zugeführt werden, kommt man mit einer kostengünstigen kleinen Brennkammer 3 aus. Der Brennkammer 3 können über eine Luftzuleitung 12 mit Sauerstoff angereicherte Luft L* oder reiner Sauerstoff zugeführt werden. In der Brennkammer 3 erfolgt eine vollständige Verbrennung. Von einem Rauchgasausgang 3a der Brennkammer 3 geht eine Rauchgasableitung 13 für Rauchgas RG aus, die über einen Abhitzedampferzeuger oder Wärmetauscher 14 und eine Rauchgasreinigungsvorrichtung 15, die einen Staubausgang 15a aufweist, zu einem Kamin 16 führt.

In der Schwelgasableitung 2, 2' der Schweltrommel 1 kann ein erster Gaswäscher 17 angeordnet sein. Dort abgetrennter Schlamm SCH gelangt über eine Schlammableitung 18 in den Vergaser 7. Vom ersten Gaswäscher 17 führt ein Teilabschnitt der Schwelgasableitung 2', durch den gewaschenes Schwelgas SGW strömt, zur Brennkammer 3. Durch den ersten Gaswäscher 17 ist sichergestellt, daß die Brennkammer 3 von festen Verunreinigungen des Schwelgases SG freibleibt.

Das Synthesegas SY kann statt der Brennkammer 3 über eine separate (gestrichelt gezeichnete) Synthesegasableitung 19, 19' der Brennkammer 20a eines Gasmotors 20 zugeführt und dort verbrannt werden. Auch ist eine Verbrennung in beiden Brennkammern 3, 20a möglich. In die Synthesegasableitung 19, 19', aber auch in die Synthesegasableitung 11 kann ein zweiter Gaswäscher 21 eingefügt sein. Es gelangt dann gewaschenes Synthesegas SYW in die Brennkammer 20a bzw. 3. Dadurch ist gewährleistet, daß feste Bestandteile, die sich im Synthesegas SY befinden können, nicht in die Brennkammer 3 oder in den Gasmotor 20 gelangen. Diese festen Bestandteile gelangen als Schlamm SC über eine Schlammableitung 22 zurück in den Vergaser 7. Der Gasmotor 20 kann einen (nicht gezeigten) Generator antreiben. Eine von einem Rauchgasausgang 20b des Gasmotors 20 ausgehende (gestrichelte) Rauchgasableitung 23 ist mit dem Eingang der Rauchgasreinigungsvorrichtung 15 verbunden, die das abgegebene Rauchgas RG' aufnimmt. In der Rauchgasreinigungsvorrichtung 15 abgetrennter Staub ST und auch im Abhitzedampferzeuger (Wärmetauscher) 14 abgetrennter Staub ST können über Staubableitungen 25, 24 dem Vergaser 7 zugeleitet werden.

Mit der geschilderten Einrichtung wird der Vorteil erzielt, daß der Brennkammer 3 und/oder dem Gasmotor 20 nur Gase zugeführt werden. Es gelangen keine festen Stoffe dorthin. Man kommt daher mit einer kostengünstigen Brennkammer 3 aus.

Der Einsatz eines Gasmotors 20 ist nur mit Hilfe des vorgeschalteten Vergasers 7 möglich, da der Gasmotor 20 nur mit Gas betrieben werden kann.

## Patentansprüche

1. Verfahren zum Entsorgen von Abfall (A), wobei der Abfall (A) verschwelt wird, so daß Schwelgas (SG) und fester Schwelreststoff (SR) anfallen, wobei das Schwelgas (SG) verbrannt wird und wobei der Schwelreststoff (SR) in eine grobe (GR) und eine feine Fraktion (FR) aufgeteilt wird,
**dadurch gekennzeichnet**, daß die feine Fraktion (FR) einer Vergasung unterzogen wird, daß die Temperatur dabei oberhalb der Schmelztemperatur derjenigen Stoffe liegt, die der Vergasung unterzogen werden und die nicht brennbar sind, so daß Synthesegas (SY) und schmelzflüssige Schlacke (S) anfallen, und daß das Synthesegas (SY) ungereinigt verbrannt wird.

2. Verfahren nach Anspruch 1,
**dadurch gekennzeichnet**, daß das Synthesegas (SY) zusammen mit dem Schwelgas (SG) verbrannt wird.

3. Verfahren nach einem der Ansprüche 1 oder 2,
**dadurch gekennzeichnet**, daß die Verbrennung unter Zuführung von mit Sauerstoff angereicherter Luft (L*) erfolgt.

4. Verfahren nach einem der Ansprüche 1 bis 3,
**dadurch gekennzeichnet**, daß die feine Fraktion (FR) unter Zuführung von mit Sauerstoff angereicherter Luft (L) vergast wird.

5. Verfahren nach einem der Ansprüche 1 bis 4,
**dadurch gekennzeichnet**, daß das Schwelgas (SG) gewaschen wird, daß das gewaschene Schwelgas (SGW) verbrannt wird und daß der beim waschen abgesonderte Schlamm (SCH) vergast wird.

6. Verfahren nach einem der Ansprüche 1 bis 5,
**dadurch gekennzeichnet**, daß das Rauchgas (RG, RG'), das beim Verbrennen des Synthesegases (SY) und/oder des Schwelgases (SG) anfällt, von Staub (ST) befreit wird und daß der Staub (ST) vergast wird.

7. Verfahren nach einem der Ansprüche 1 bis 6,
**dadurch gekennzeichnet**, daß die schmelzflüssige Schlacke (S) in ein Wasserbad (10) eingeleitet wird.

8. Verfahren nach einem der Ansprüche 1 bis 7,
**dadurch gekennzeichnet**, daß aus dem Rauchgas (RG, RG'), das beim Verbrennen des Synthesegases (SY) und/oder des Schwelgases (SG) anfällt, Wärmeenergie entnommen wird.

9. Einrichtung zum Entsorgen von Abfall (A) mit einer Abfallzuführvorrichtung (1a), die in eine Schweltrommel (1) mündet, von der eine Schwelgasableitung (2) und eine Schwelreststoffableitung (4) ausgehen, wobei die Schwelgasableitung (2, 2') mit einer Brennkammer (3) in Verbindung steht, die einen Rauchgasausgang (3a) hat, und wobei die Schwelreststoffableitung (4) mit einer Trennvorrichtung (5) verbunden ist, die Ableitungen (5a, 6) für eine grobe (GR) und eine feine Fraktion (FR) aufweist,
**dadurch gekennzeichnet**, daß die Ableitung (6) der Trennvorrichtung (5) für die feine Fraktion (FB,) mit einem Vergaser (7) verbunden ist, von dem eine Synthesegasableitung (11), die direkt mit einer Brennkammer (3) verbunden ist, und eine Schlackeableitung (9) ausgehen.

10. Einrichtung nach Ansprüche 9,
**dadurch gekennzeichnet**, daß die Schwelgasableitung (2, 2') der Schweltrommel (1) und die Synthesegasableitung (11) des Vergasers (7) in dieselbe Brennkammer (3) einmünden.

11. Einrichtung nach einem der Ansprüche 9 oder 10,
**dadurch gekennzeichnet**, daß in den Vergaser (7) eine Zuführleitung (8) für mit Sauerstoff angereicherte Luft (L) einmündet.

12. Einrichtung nach einem der Ansprüche 9 bis 11,
**dadurch gekennzeichnet**, daß die Schwelgasableitung (2) der Schweltrommel (1) mit einem Gaswäscher (17) verbunden ist, von dem eine Schwelgasableitung (2') für gewaschenes Schwelgas (SGW) und eine Schlammableitung (18) für Schlamm (SCH) ausgehen, und daß die Schwelgasableitung (2') für gewaschenes Schwelgas (SGW) mit der Brennkammer (3) und die Schlammableitung (18) mit dem Vergaser (7) verbunden sind.

13. Einrichtung nach einem der Ansprüche 9 bis 12,
**dadurch gekennzeichnet**, daß am Rauchgasausgang (3a, 20b) der Brennkammer (3, 20a) eine Rauchgasreinigungsvorrichtung (15) angeschlossen ist und daß der Staubausgang (15a) der Rauchgasreinigungsvorrichtung (15) mit dem Vergaser (7) verbunden ist.

14. Einrichtung nach einem der Ansprüche 9 bis 13,
**dadurch gekennzeichnet**, daß dem Rauchgasausgang (3a, 20b) der Brennkammer (3, 20a) ein Wärmetauscher (14) zugeordnet ist.

15. Einrichtung nach einem der Ansprüche 9 bis 14,
**dadurch gekennzeichnnet**, daß die Schlackeableitung (9) des Vergasers (7) in einen Wasserbehälter (10) mündet .

## Claims

1. Process for disposing of waste (A), the waste (A) being carbonized, so that carbonization gas (SG) and solid carbonization residue (SR) arise, the carbonization gas (SG) being burnt and the carbonization residue (SR) being divided into a coarse (GR) and a fine fraction (FR), characterized in that the fine fraction (FR) is subjected to a gasification, in that the temperature in this gasification is above the melting temperature of those materials which are subjected to the gasification and are not combustible so that synthesis gas (SY) and molten slag (S) arise, and in that the synthesis gas (SY) is burnt unpurified.

2. Process according to Claim 1, characterized in that the synthesis gas (SY) is burnt together with the carbonization gas (SG).

3. Process according to either of Claims 1 or 2, characterized in that the combustion is carried out with feed of oxygen-enriched air (L*).

4. Process according to one of Claims 1 to 3, characterized in that the fine fraction (FR) is gasified with feed of oxygen-enriched air (L).

5. Process according to one of Claims 1 to 4, characterized in that the carbonization gas (SG) is scrubbed, in that the scrubbed carbonization gas (SGW) is burnt and in that the sludge (SCH) separated off in scrubbing is gasified.

6. Process according to one of Claims 1 to 5, characterized in that the flue gas (RG, RG') which arises in the combustion of the synthesis gas (SY) and/or of the carbonization gas (SG) is freed of dust (ST) and in that the dust (ST) is gasified.

7. Process according to one of Claims 1 to 6, characterized in that the molten slag (S) is introduced into a water bath (10).

8. Process according to one of Claims 1 to 7, characterized in that, from the flue gas (RG, RG') which arises in the combustion of the synthesis gas (SY) and/or the carbonization gas (SG), thermal energy is taken off.

9. Device for disposing of waste (A) having a waste feed apparatus (la) which opens out into a carbonization drum (1) from which there exit a carbonization gas outlet line (2) and a carbonization residue outlet line (4), the carbonization gas outlet line (2, 2') being connected to a combustion chamber (3) which has a flue gas outlet (3a), and the carbonization residue outlet line (4) being connected to a separation apparatus (5) which has outlet lines (5a, 6) for a coarse (GR) and a fine fraction (FR), characterized in that the outlet line (6) of the separation apparatus (5) for the fine fraction (FR) is connected to a gasifier (7) from which there exit a synthesis gas outlet line (11) which is directly connected to a combustion chamber (3), and a slag outlet line (9).

10. Device according to Claim 9, characterized in that the carbonization gas outlet line (2, 2') of the carbonization drum (1) and the synthesis gas outlet line (11) of the gasifier (7) open out into the same combustion chamber (3).

11. Device according to either of Claims 9 or 10, characterized in that a feed line (8) for oxygen-enriched air (L) opens out into the gasifier (7).

12. Device according to one of Claims 9 to 11, characterized in that the carbonization gas outlet line (2) of the carbonization drum (1) is connected to a gas scrubber (17) from which there exit a carbonization gas outlet line (2') for scrubbed carbonization gas (SGW) and a sludge outlet line (18) for sludge (SCH), and in that the carbonization gas outlet line (2') for scrubbed carbonization gas (SGW) is connected to the combustion chamber (3) and the sludge outlet line (18) is connected to the gasifier (7).

13. Device according to one of Claims 9 to 12, characterized in that a flue gas purification apparatus (15) is connected at the flue gas outlet (3a, 20b) of the combustion chamber (3, 20a) and in that the dust outlet (15a) of the flue gas purification apparatus (15) is connected to the gasifier (7).

14. Device according to one of Claims 9 to 13, characterized in that a heat exchanger (14) is assigned to the flue gas outlet (3a, 20b) of the combustion chamber (3, 20a).

15. Device according to one of Claims 9 to 14, characterized in that the slag outlet line (9) of the gasifier (7) opens out into a water vessel (10).

## Revendications

1. Procédé pour éliminer un déchet (A), dans lequel le déchet (A) est distillé, de sorte qu'il en résulte du gaz (SG) de distillation et de la matière (SR) solide résidue de distillation, le gaz (SG) de distillation étant brûlé et la matière (SR) solide résidue de distillation étant divisée en une fraction (GR) grossière et une fraction (FR) fine, caractérisé en ce que la fraction (FR) fine est soumise à une gazéification, en ce que la température est supérieure au point de fusion des matières qui sont soumises à la gazéification et qui ne peuvent pas être brûlées, de sorte qu'il en résulte du gaz (SY) de synthèse et un magma (S) sous forme de matière fondue, et en ce que le gaz (SY) de synthèse est brûlé à l'état brut.

2. Procédé suivant la revendication 1, caractérisé en ce que le gaz (SY) de synthèse est brûlé en commun avec le gaz (SG) de distillation.

3. Procédé suivant l'une des revendications 1 ou 2, caractérisé en ce que la combustion est réalisé par amenée d'air (L) enrichi en oxygène.

4. Procédé suivant l'une des revendications 1 à 3, caractérisé en fraction (FR) fine est gazéifiée par amenée d'air (L) enrichi en oxygène.

5. Procédé suivant l'une des revendications 1 à 4, caractérisé en ce que le gaz (SG) de distillation est lavé, que le gaz (SGW) de distillation lavé est brûlé et que la boue (SCH) séparée lors du lavage est gazéifiée.

6. Procédé suivant l'une des revendications 1 à 5, caractérisé en ce que le gaz (RG,RG') de fumée, qui résulte de la combustion du gaz (SY) de synthèse et/ou du gaz (SG) de distillation, est débarrassé de poussière (ST) et en ce que la poussière (ST) est gazéifiée.

7. Procédé suivante l'une des revendications 1 à 6, caractérisé en ce que le magma (S) sous forme de matière fondue est envoyé dans un bain (10) d'eau.

8. Procédé suivant l'une des revendications 1 à 7, caractérisé en ce que de l'énergie thermique est prélevée du gaz (RG,RG') de fumée, qui résulte de la combustion du gaz (SY) de synthèse et/ou du gaz (SG) de distillation.

9. Dispositif pour éliminer un déchet (A), comportant un dispositif (la) d'amenée de déchet, qui débouche dans une colonne (1) de distillation, de laquelle sortent une dérivation (2) de gaz de distillation et une dérivation (4) de matière résidue de distillation, dans lequel la dérivation (2,2') de gaz de distillation est relié à une chambre (3) de combustion, qui comporte une sortie (3a) de gaz de fumée, et dans lequel la dérivation (4) de matière résidue de distillation est reliée à un dispositif (5) de séparation, qui comporte des dérivations pour une fraction (GR) grossière et une fraction (FR) fine, caractérisé en ce que la dérivation (6) du dispositif (5) de séparation pour la fraction (FR) fine est reliée à dispositif (7) de gazéification, duquel sortent une dérivation (11) pour le gaz de synthèse, qui est reliée directement à une chambre (3) de combustion, et une dérivation (9) pour le magma.

10. Dispositif suivant la revendication 9, caractérisé en ce que la dérivation (2,2') pour le gaz de distillation de la colonne (1) de distillation et la dérivation (11) pour le gaz de synthèse du dispositif (7) de gazéification débouchent dans la même chambre (3) de combustion.

11. Dispositif suivant l'une des revendications 9 à 10, caractérisé en ce qu'un conduit (8) d'amenée d'air (L) enrichi en oxygène débouche dans le dispositif (7) de gazéification.

12. Dispositif suivant l'une des revendications 9 à 11, caractérisé en ce que la dérivation (2) pour le gaz de distillation de la colonne (1) de distillation est reliée à un dispositif (17) de lavage de gaz, duquel sortent une dérivation (2') pour le gaz de distillation pour du gaz (SGW) de distillation lavé et une dérivation (18) pour la boue pour de la boue (SCH), et en ce que la dérivation (2') pour le gaz de distillation pour le gaz (SGW) de distillation lavé est reliée à la chambre (3) de combustion et la dérivation (18) de boue est reliée au dispositif (7) de gazéification.

13. Dispositif suivant l'une des revendications 9 à 12, caractérisé en ce qu' il est branché à la sortie (3a, 20b) de gaz de fumée de la chambre (3,20a) de combustion un dispositif (15) de purification de gaz de fumée et en ce que la sortie (15a) pour poussière du dispositif (15) de purification de gaz de fumée est reliée au dispositif (7) de gazéification.

14. Dispositif suivant l'une des revendications 9 à 13, caractérisé en ce qu'un échangeur (14) de chaleur est associé à la sortie (3a,20b) de gaz de fumée de la chambre (3,20a) de combustion.

15. Dispositif suivant l'une des revendications 9 à 14, caractérisé en ce que la dérivation (9) pour le magma du dispositif (7) de gazéification débouche dans un réservoir (10) d'eau.
